# EUROPÄISCHE PATENTSCHRIFT

(11) **EP 0 885 113 B1**
(45) Veröffentlichungstag und Bekanntmachung des Hinweises auf die Patenterteilung: **26.04.2000**
(21) Anmeldenummer: 96907354.3
(22) Anmeldetag: 06.03.1996
(51) Int. Cl.: B30B 15/30

(54) **ZUFÜHREINRICHTUNG FÜR PRESSMASSEN IN TABLETTIERMASCHINEN**
DEVICE FOR FEEDING MOULDING MASSES TO TABLET-COMPRESSING MACHINES
DISPOSITIF D'ALIMENTATION EN MASSES A COMPRIMER POUR MACHINES A PRODUIRE DES COMPRIMES

(43) Veröffentlichungstag der Anmeldung: 23.12.1998
(73) Patentinhaber: SCHERING AKTIENGESELLSCHAFT, 13353 Berlin (DE)
(72) Erfinder: HILMANN, Jürgen, D-13351 Berlin (DE)
(86) Internationale Anmeldenummer: EP9600926
(87) Internationale Veröffentlichungsnummer: WO9732716

(56) Entgegenhaltungen:
- DE-A- 3 609 869
- DE-C- 595 130
- DE-C- 666 824
- FR-A- 1 319 467
- US-A- 2 514 486
- US-A- 4 238 058

## Beschreibung

Die Erfindung betrifft eine Einrichtung in Tablettiermaschinen zum Zuführen von Preßmassen, insbesondere solchen, die bezüglich ihrer Fließfähigkeit problematisch sind, bei der in einem Zuführkanal, der in einem Füllschuh endet, eine steuer- oder regelbare Dosiereinrichtung angeordnet ist.

Der Füllschuh, mit dessen Hilfe die Preßmassen den einzelnen Preßkammern zugeführt werden, liegt weitgehend abdichtend auf einem beispielsweise runden Tablettiertisch bzw. einem Matrizentisch auf. Er überdeckt dabei eine Vielzahl von Preßkammeröffnungen. Während des Tablettierens ist der Füllschuh großteils mit Preßmasse gefüllt, die über einen Zuführkanal aus einem Vorratsbehälter dorthin gelangt.

Die für die Tablettenherstellung verwendeten Preßmassen bestehen aus einem Gemenge von Wirkstoffen und Trägersubstanzen. Die meist pulverisierten Trägersubstanzen haben u.a. die Aufgabe, die Wirkstoffe in Form von Tabletten handhabbar zu machen. Hierzu müssen sich speziell die Trägersubstanzen unter Einwirkung von Druck in eine dauerhaft formbeständige Gestalt bringen lassen.

Aus dem Vorratsbehälter gelangt die Preßmasse im allgemeinen mittels Schwerkraftförderung in den Füllschuh. Um diese Förderung zu unterstützen werden in manchen Zuführsystemen Vibratoren und/oder Rühreinrichtungen verwendet. Bei manchen Zuführsystemen werden im Füllschuh mehrere Rührflügelräder eingesetzt, die um vertikale Achsen gelagert, sich unmittelbar über dem Tablettiertisch drehen. Sie stehen hierbei untereinander im Eingriff. Die Rührflügelräder transportieren die Preßmasse aus dem Zuführbereich heraus und schieben sie ununterbrochen über die Preßkammeröffnungen. Die überschüssige, nicht gleich von den Preßkammern aufgenommene Preßmasse wird im Füllschuh an dessen Innenwandung entlang im Kreis transportiert und gemischt. In den Spalten zwischen den Rührflügelkanten und dem Tablettiertisch sowie der Füllschuhinnenwandung wird die Preßmasse permanent verdichtet und gewalkt.

Vergleichbare Verhältnisse treffen auf ein aus der DE-PS 40 25 487 bekanntes Füll- und Dosiergerät für Tablettiermaschinen zu. Bei diesem Gerät wird im Füllschuh anstelle der Rührflügelräder ein über zwei Räder geführter Endlosriemen verwendet. Der angetriebene Endlosriemen weist an seiner Außenseite eine Vielzahl von Nocken auf, die die Preßmasse von einem Zuführtrichter aus zu den Matrizenbohrungen fördert. Der Zuführtrichter ist Teil einer regelbaren Blendendosierung. Dazu ist er um seine Längsachse drehbar auf dem Füllschuh gelagert, wobei seine Auslauföffnung exzentrisch zu seiner Drehachse angeordnet und nur in einer Position deckungsgleich mit der Einfüllöffnung des Füllschuhs ist. Durch ein motorisches Verdrehen des Zuführtrichters gegenüber dem Füllschuh wird der Preßmassenfluß regelbar verändert.

Hier wird die Preßmasse ebenfalls im Füllschuh durch den Endlosriemen mit seinen Nocken permanent transportiert, vermischt und gewalkt. Auch führt die Schließbewegung des Zuführtrichters an dessen unterer Kante zum Anbacken der Preßmasse. Die dadurch entstehende Querschnittsveränderung bedingt ein unkontrollierbares Regelverhalten des Dosiergeräts.

Die prinzipiell ungewollten Nachbehandlungen des nochmaligen Mischens, zusätzlichen Verdichtens und Mahlens im Füllschuh verändert die ursprünglichen Eigenschaften der Preßmasse teilweise nachhaltig. Viele Trägerstoffe, wie z.B. auch Lactose, neigen schon nach einigen Minuten dieser Nachbehandlungen zum Klumpen und zur Matrizenbelegung durch Kleben. Durch das Walken und Verdichten verändert sich zwangsläufig die Partikelverteilung der Preßmasse. Das führt zum einen zu einer stark schwankenden Tablettenfestigkeit und zum anderen zu einer Erhöhung der Preßmassendichte. Letzteres bewirkt wiederum bei einzelnen Tabletten punktuell eine höhere Wirkstoffkonzentration und ferner eine größere Ausschußrate aufgrund des dabei gestiegenen, nun zu hohen Tablettengewichts.

Des weiteren erfordert das durch die Mahlbewegung verursachte Verkleben einen höheren Reinigungsaufwand der mit der Preßmasse in Verbindung kommenden Maschinenteile. Gerade das Zerlegen und Reinigen eines Rührflügelfüllschuhes ist besonders zeitaufwendig und damit kostenintensiv.

Der Erfindung liegt daher das Problem zugrunde, eine Zuführeinrichtung für Preßmassen zu schaffen, mit der die Preßmasse während des Tablettiervorgangs ohne Veränderung ihrer Schüttdichte und ihres Fließverhaltens gesteuert oder geregelt dem Füllschuh zugeführt und dort zwischengelagert wird. Alle Teile der Zuführeinrichtung sollen derart gestaltet sein, daß sie einfach zu montieren und leicht zu reinigen sind. Ferner sollen die aus dem Stand der Technik bekannten Nachteile vermieden werden.

Das Problems wird mit den Merkmalen des Hauptanspruchs gelöst. Im Zuführkanal wird eine zumindest steuerbare Dosiereinrichtung angeordnet, die eine, von einem Gehäuse umgebene, motorisch angetriebene Zellenwalze mit mindestens vier Zellen aufweist, wobei die annähernd horizontal ausgerichtete Rotationsachse der Zellenwalze quer zum Zuführkanal angeordnet ist.

Ein motorisch angetriebenes Zellenrad zur Beschickung einer Brikettpresse ist aus der DE-PS 595 130 bekannt. In dieser Druckschrift wird ein achtflügeliges Zellenrad beschrieben, in das der Kohlenstaub zur Portionierung der einzelnen Brikettmassen durch einen regelbaren Schlitz von der Seite her in die Zellen hineingeböscht wird. Das Schüttgut füllt bei einem vollständig geöffnetem Regelschlitz den Zellenraum vollständig aus.

Des weiteren ist aus der US-PS 4,238,058 eine Zellenwalze mit zentralem Zulauf bekannt. Bei dieser Zellenwalze werden die einzelnen Zellen aufgrund der besonderen Gestaltung des Zulaufs generell vollständig befüllt, so daß auch hier das Schüttgut zwischen den Zellenwänden und dem die Zellenwalze umgebenden Gehäuse malträtiert wird.

Wie auch an sich bekannte Zellenräder ist die Zellenwalze im Zuführkanal zum Füllschuh der Tablettiermaschine - zumindest bezüglich der Bauweise - mit einem oberschlächtigen Wasserrad vergleichbar. Die Preßmasse rieselt beispielsweise von oben kommend über den Zuführkanal auf die Zellenwalze. Dabei werden die gerade unter der Kanalöffnung hindurchbewegten Zellen nacheinander befüllt. Gleichzeitig werden die befüllten Zellen in den unterhalb der Zellenwalze weiterführenden Zuführkanal entleert. Dieser untere Teil des Zuführkanals mündet in den Füllschuh, wobei er auch Teil desselben sein kann. Im Gegensatz zum Wasserrad ist die Zellenwalze angetrieben. Entsprechend der an ihrem Antrieb einstellbaren Drehzahl fördert sie eine bestimmte Preßmassenmenge pro Zeiteinheit. Da die Zellenwalze von einem Gehäuse umgeben ist, dessen Innenkontur nur geringfügig größer ist als ihre Außenkontur kann der Transport der Preßmasse durch ein Senken der Antriebsdrehzahl verringert bzw. gestoppt werden. Die gedachten Mittellinien des Zuführkanals und der dazu quer ausgerichteten Dosiereinrichtung können dabei windschief zueinander ausgerichtet sein.

Über die Zellenwalze wird die Preßmasse, die trotz Schwerkrafteinwirkung oft nicht in genügender Menge in den Füllschuh rutscht, vom oberen Zuführkanal in den unteren geschöpft bzw. geschüttet. Dabei rieselt oder fließt die zum Verkleben neigende, bezüglich ihrer Fließfähigkeit problematische Preßmasse, obwohl sie zwangsgefördert wird, ohne Mahleinwirkung oder Verdichtung durch den Zuführkanal mit seiner Dosiereinrichtung in den Füllschuh. Über den Füllschuh gelangt die Preßmasse in die einzelnen Preßkammern. Im Füllschuh selbst werden keine beweglichen Fördermittel wie z.B. Rührflügelräder benötigt.

Der Durchmesser der Zellenwalze ist größer als der doppelte Innendurchmesser des oberen Teils des Zuführkanals bzw. bei einem rechteckigen Zuführkanal größer als dessen doppelte Breite. Die Länge der Zellen ist vorzugsweise größer als die Summe aus dem Innendurchmesser des Zuführkanals - bzw. dessen Ausdehnung parallel zur Rotationsachse der Zellenwalze - und dem Quotienten aus der doppelten Zellentiefe durch den Tangens des Schüttwinkels der Preßmasse. Demnach hat der das Zellenwalzengehäuse durchdringende Zuführkanal einen geringeren Querschnitt als die maximale parallele Längsschnittfläche durch die Zellenwalze. Somit kann die Preßmasse die einzelnen Zellen weder auf ihre volle Länge füllen noch kann sie an der Zellenwalze ungehindert vorbeirieseln.

Entsprechend dem konstanten Schüttwinkel der jeweiligen Preßmasse und der Drehzahl der Zellenwalze sind die Zellen befüllt. Das Zellenvolumen ist hierbei keine direkte Dosiergröße, da der Befüllungsgrad der Zellen eine Funktion der physikalischen Eigenschaften der Preßmasse ist. Der Zellenquerschnitt und die Zellenlänge sind so dimensioniert, daß die Preßmasse bei Zellen, die an der Stirnseite der Zellenwalze offen sind, dort nicht die Gehäusestirnwände berührt. Folglich gelangt die Preßmasse nicht zwischen Teile, die sich relativ zueinander bewegen.

Im allgemeinen sind die Zellen parallel zur Rotationsachse angeordnet und haben eine annähernd halbkreisförmige Querschnittskontur. Eine derartige Form ermöglicht eine glatte, kantenfreie Oberfläche der Zelle, die sowohl kostengünstig herzustellen als auch leicht zu reinigen ist. Andere Querschnittskonturen, wie z.B. polygonförmige, dreieckige, trapezförmige u.s.w., sind auch möglich. Vorzugsweise stoßen die Querschnittskonturen der Zellen, in einzelnen Stirnschnitten betrachtet, annähernd senkrecht auf den jeweiligen Hüllkreis der Zellenwalze. Dies gilt besonders für die Kontur der die Preßmasse schiebenden Stegseite. Dadurch wirken die Stege zwischen den Zellen wie Schaufeln, die nahezu senkrecht auf der dortigen Tangente oder Tangentialebene der Innenwandung des Gehäuses stehen. Diese Zellen- und Steggestaltung verhindert ein Verdichten der Preßmasse vor der jeweiligen Stegkante. Gegebenenfalls kann der Winkel zwischen der schiebenden Stegkante und der entsprechenden Gehäusetangente auch mehr als 90° betragen.

Bezüglich der globalen Form sind ferner Zellen denkbar, die in der Art einer Pfeilverzahnung nicht gerade, sondern z.B. sichelförmig gebogen verlaufen. Diese Zellen, deren gebogener Verlauf spiegelsymmetrisch zur mittleren Querschnittsfläche ausgerichtet ist, sind bezüglich ihrer Pfeilung so ausgelegt, daß der seitliche Randbereich der Zellen dem mittleren Bereich - in Drehrichtung gesehen - voreilt. Diese Formgebung verhindert zusätzlich eine Berührung der Preßmasse mit den Stirnwänden des Gehäuses. Eine weitere Möglichkeit die Preßmasse von den Stirnwänden fernzuhalten besteht darin, die Zellen mit seitlichen Rändern zu versehen oder über Deckscheiben seitlich zu begrenzen.

Die Zellentiefe entspricht mindestens der maximalen, halben Breite der Zellen. Die Zellenbreite ist dabei der lichte Abstand zweier benachbarter Stege. U.a. über die Zellentiefe wird der Preßmassendurchsatz pro Zeiteinheit konstruktiv bestimmt. Für die Minimierung des Mahlens und Verdichtens der Preßmassen zwischen den Einlaßkanten des Zuführkanals und den Stegen der Zellenwalze werden tiefe Zellen bevorzugt.

Der das Gehäuse der Zellenwalze durchdringende Zuführkanal schließt beispielsweise mit der Senkrechten einen Winkel von 20 bis 50° ein. Der Winkel wird im allgemeinen von den Raumverhältnissen innerhalb der Tablettiermaschine vorgegeben. In manchen Fällen ist auch ein senkrecht ausgerichteter Zuführkanal möglich.

Ferner schneidet die gedachte Mittellinie des Zuführkanals die Rotationsachse der Zellenwalze, vorzugsweise im Bereich der halben Länge. Dadurch ist die Schüttmengenverteilung innerhalb einer Zelle spiegelsymmetrisch zur Querschnittsfläche in Zellenmitte.

Bei einem schräg verlaufenden Zuführkanal, der zudem das Gehäuse der Zellenwalze senkrecht und mittig schneidet, wird für die Zellenwalze eine Drehrichtung gewählt, bei der die in die Zelle rieselnde Preßmasse zunächst durch die Drehung der Zellenwalze angehoben wird. D.h., die Zelle bewegt sich auf ihrer Kreisbahn um ihre Rotationsachse noch ein Stück weit aufwärts, bevor sie den höchsten Punkt erreicht hat. Dadurch ist die abwärts führende Schwenkbewegung der einzelnen befüllten Zellen ab dem höchsten Punkt kleiner als 180°. Folglich fällt die Preßmasse vor einem Erreichen des horizontal verlaufenden Gehäusebereichs in den unteren Teil des Zuführkanals bzw. direkt in den Füllschuh. Die Preßmasse wird dabei nicht mit Hilfe der Stege bzw. Zellenzwischenwände durch das Gehäuse geschoben.

Die Zellenwalze wird von einem Gleichstrommotor mit einem Tachogenerator angetrieben. Der Tachogenerator ermöglicht eine Drehzahlüberwachung des Gleichstrommotors. Am Gleichstrommotor ist ein Getriebe angeflanscht, mit dem die Motordrehzahl ins Langsame übersetzt wird. Zwischen der Getriebeausgangswelle und der Welle der Zellenwalze ist vorzugsweise eine drehstarre, bewegliche oder eine drehelastische Kupplung angeordnet.

Der Antrieb der Zellenwalze kann auch geregelt betrieben werden. Dazu ist mindestens im Füllschuh ein Füllstandssensor untergebracht. Er sitzt vorzugsweise im vorderen Bereich des Füllschuhes, der von der Preßmassenzuführung am weitesten entfernt liegt. In diesem Bereich staut sich durch die Relativbewegung zwischen dem Tablettiertisch und dem Füllschuh die Preßmasse. Ein dort in einer oberen Füllschuhzone angeordneter Sensor, der beispielsweise kapazitiv oder induktiv arbeitet, erkennt den Befüllungsgrad. Entsprechend diesem Befüllungsgrad veranlaßt eine Regelung eine Drehzahländerung am Gleichstrommotor. Diese Regelung ist dabei nur indirekt abhängig von der Preßleistung der Tablettiermaschine.

Mit der zuvor beschriebenen Zuführeinrichtung kann der Volumenstrom der den Füllschuh durchlaufenden Preßmasse durch Drehzahländerungen in einen weiten Bereich variiert werden. Bei besonders problematischen Preßmassen sind zu große Drehzahlen unerwünscht, da sich solche Preßmassen an den sich erwärmenden Zellenzwischenwänden festsetzen. Zur Erhöhung des Volumenstroms ohne Drehzahlerhöhung können die Querschnittsflächen der Zellen entlang der Rotationsachse vergrößert werden, z.B. durch Zunahme der Zellentiefe. Ferner kann die Zellenwalze eine kegelstumpfförmige Grundform haben. Bei dieser Form lassen sich bei gleichbleibender Stärke der Zellenzwischenwände sehr große Zellenquerschnittsänderungen entlang der Rotationsachse realisieren.

Wird nun ein Teil des oberhalb des Gehäuses der Zellenwalze angeordneten Zuführkanals über die Länge des Gehäuses seitlich verschiebbar angeordnet, so befindet sich unter jeder Verschiebeposition ein anderer Zellenquerschnitt.

Eine weitere Alternative besteht darin, die Zellenwände zwischen den starren Zellenzwischenwänden aus flexiblem Material herzustellen. Beispielsweise können dort elastische Folien angebracht werden, die mittels einer Spannvorrichtung z.B. zur Rotationsachse oder eine zu ihr seitlich versetzten Achse hin gezogen werden. Dadurch entstehen Zellen mit v-förmigem Querschnitt, deren Tiefe von der jeweiligen Vorspannung abhängig ist.

Weitere Einzelheiten der Erfindung ergeben sich aus der nachfolgenden Beschreibung einer schematisch dargestellten Ausführungsform:
- Figur 1:: Schnitt einer Zuführeinrichtung mit Dosiereinrich tung,
- Figur 2:: Vorderansicht mit Teilschnitt zu Figur 1.

Figur 1 und 2 zeigen eine Einrichtung zur Zuführung von Preßmasse aus einem Vorratsbehälter (5) in einen Füllschuh (10). Die Einrichtung ist oberhalb eines Tablettiertischs (1) einer Tablettiermaschine angeordnet.

Unmittelbar über dem Tablettiertisch (1) ist der Füllschuh (10) angeordnet. Er deckt eine Vielzahl von Preßkammern (2) ab. Der Füllschuh (10), unter dem der Tablettiertisch (1) hindurchgleitet, weist in seinem Innenbereich mehrere Leitbleche (11) zur Anhäufung der Preßmasse über den Preßkammern (2) auf. Im oberen Bereich einer Seitenwand ist ein Füllstandssensor (12) angebracht.

Ein Zuführkanal (20) verbindet den Füllschuh (10) über die Dosiereinrichtung (30) mit dem Vorratsbehälter (5). Der obere, rohrförmige Teil (21) des Zuführkanals (20) schneidet annähernd mittig das quer angeordnete, zylindrische Gehäuse (31) der Dosiereinrichtung (30). Der untere Teil des Zuführkanals (20) besteht aus einem am Gehäuse (31) angeschlossenen Flachtrichter (22), der die Verbindung zum Füllschuh (10) herstellt. Der Flachtrichter (22) ist so gestaltet, daß seine Seitenflächen nahezu bis an den seitlichen Gehäuserand heranreichen. Die beiden oberen und unteren Trichterflächen haben am Gehäuse (31) gegeneinander einen Abstand, der ungefähr dem Durchmesser des oberen Teils (21) des Zuführkanals (20) entspricht. Die obere Trichterfläche ist mit einer Öffnung versehen, die mit einem Deckel (23) verschlossen ist. Der Deckel (23) umgreift mit trapezförmigen Rastnasen den unteren Teil des Zuführkanals (20), wobei die vorderen Enden der Rastnasen an der unteren Trichterfläche anliegen. Über die Öffnung kann der untere Teil des Zuführkanals (20) ohne aufwendige Demontagen gereinigt werden. Selbstverständlich kann der Deckel (23) auch auf eine andere Weise ausgeführt und befestigt werden.

Im Gehäuse (31), das an seinen Stirnseiten durch zwei Gehäusedeckel (32) verschlossen ist, ist eine Zellenwalze (35) angeordnet. Die Zellenwalze (35), die beispielsweise mittels eines Querpreßsitzes auf einer Welle (39) sitzt, ist dazu in Lagerbuchsen (33), vgl. Figur 2, gleitgelagert, die in den Gehäusedeckeln (32) zentral eingelassen sind. Die Gehäusedeckel (32) sind über Feingewinde auf dem Gehäuse (31) aufgeschraubt.

Die Zellenwalze (35) hat hier eine zylindrische Außenkontur, in die parallel zu ihrer Rotationsachse beispielsweise acht nutförmige Zellen (36) mit konstanter Teilung eingefräst sind. Die Breite der Zellen ist im Bereich der zylindrischen Außenkontur so gewählt, daß die Stege (37) zwischen den benachbarten Zellen (36) dünnwandig ausfallen. Die Zellenwalze ist bei der dargestellten Ausführungsform beidseitig mit Hilfe der Randscheiben (38) begrenzt, Die Randscheiben (38) sind ebenfalls über einen Querpreßsitz auf der Welle (39) aufgeschrumpft.

Als Antrieb für die Zellenwalze (35) wird ein Gleichstrommotor (40) mit einem Vorsatzgetriebe (42) und einem Tachogenerator (41) verwendet. Der Getriebeausgang des Vorsatzgetriebes (42) ist mit der Welle (39) der Zellenwalze (35) über ein Zugmittelgetriebe gekuppelt. Dazu sitzt auf der Welle des Vorsatzgetriebes (42) ein Antriebsrad (46) und auf der Welle (39) ein Abtriebsrad (47). Beide Räder (46, 47) sind über ein Zugmittel (45) verbunden. Das Zugmittel (47) kann ein Zahnriemen, ein Flachriemen oder dergleichen sein. Das Zugmittelgetriebe verbindet elastisch das Vorsatzgetriebe (42) mit der Zellenwalze (35).

Anstelle des Zugmittelgetriebes (45-47) kann der Antrieb (40-42) auch direkt neben der Zellenwalze (35) montiert sein. Zwischen dem Vorsatzgetriebe (42) und der Zellenwalze (35) ist dann eine elastische Kupplung, z.B. einen Bolzenkupplung, angeordnet.

### BEZUGSZEICHENLISTE:

- 1: Tablettiertisch
- 2: Preßkammern
- 5: Vorratsbehälter

- 10: Füllschuh
- 11: Leitbleche
- 12: Füllstandssensor

- 20: Zuführkanal
- 21: rohrförmiges Teil, oberer Zuführkanal
- 22: Flachtrichter
- 23: Deckel für den Flachtrichter

- 30: Dosiereinrichtung
- 31: Gehäuse
- 32: Gehäusedeckel
- 33: Lagerbuchsen

- 35: Zellenwalze
- 36: Zellen
- 37: Stege, Zellenzwischenwände
- 38: Randscheiben
- 39: Welle

- 40: Gleichstrommotor
- 41: Tachogenerator
- 42: Vorsatzgetriebe

- 45: Zugmittel, Zahnriemen
- 46: Antriebsrad
- 47: Abtriebsrad

## Patentansprüche

1. Einrichtung in Tablettiermaschinen zum Zuführen von Preßmassen, insbesondere solchen, die bezüglich ihrer Fließfähigkeit problematisch sind, bei der in einem Zuführkanal (20), der in einem Füllschuh (10) endet, eine steuer- oder regelbare Dosiereinrichtung (30) angeordnet ist, dadurch gekennzeichnet,
- daß die Dosiereinrichtung (30) eine, von einem Gehäuse (31, 32) umgebene, motorisch angetriebene Zellenwalze (35) mit mindestens vier Zellen (36) aufweist, wobei die horizontal oder annähernd horizontal ausgerichtete Rotationsachse der Zellenwalze (35) quer zum Zuführkanal (20) angeordnet ist und der Durchmesser der Zellenwalze (35) jeweils größer ist als der doppelte Innendurchmesser oder die doppelte quer zur Zellenwalze (35) gemessene Breite des in das Gehäuse (31, 32) einmündenden oberen Teils (21) des Zuführkanals (20) und
- daß die Länge der Zellen (36) größer ist als die Basis einer aus dem Zuführkanal (20) ausfließenden Schüttung der Preßmasse.

2. Zuführeinrichtung gemäß Anspruch 1, dadurch gekennzeichnet, daß sich die Zellen (36) parallel zur Rotationsachse erstrecken und im Zellengrund eine annähernd halbkreisförmige Querschnittskontur haben, wobei die Zellentiefe mindestens der maximalen, halben Zellenbreite entspricht.

3. Zuführeinrichtung gemäß Anspruch 1, dadurch gekennzeichnet, daß der Zuführkanal (20) zur Senkrechten einen Winkel von 20 bis 50° einschließt.

4. Zuführeinrichtung gemäß Anspruch 1, dadurch gekennzeichnet, daß die gedachte Mittellinie des Zuführkanals (20) die Rotationsachse der Zellenwalze (35) schneidet.

5. Zuführeinrichtung gemäß Anspruch 1, dadurch gekennzeichnet, daß die Innenkontur des Gehäuses (31, 32) der Hüllkontur der Zellenwalze (35) weitgehend entspricht.

6. Zuführeinrichtung gemäß Anspruch 1, dadurch gekennzeichnet, daß die Zellenwalze (35) von einem Gleichstrommotor (40) mit einem Tachogenerator (41) angetrieben wird.

7. Zuführeinrichtung gemäß Anspruch 1, dadurch gekennzeichnet, daß die Zellenwalze (35) über ein Zugmittelgetriebe (45-47) mit dem Gleichstrommotor (40) gekuppelt wird.

8. Zuführeinrichtung gemäß Anspruch 1, dadurch gekennzeichnet, daß im Füllschuh (10) ein Füllstandssenor (12) angeordnet ist.

9. Zuführeinrichtung nach mindestens einem der vorangegangenen Ansprüche, dadurch gekennzeichnet, daß die Querschnittsflächen der Zellen (36) entlang der Rotationsachse zunehmen und daß ein Teil des oberhalb des Gehäuses (31) angeordneten Zuführkanals (20) dort über die Länge des Gehäuses (31) seitlich verschiebbar angeordnet ist.

## Claims

1. Device in tableting machines for feeding in materials to be compressed, especially those which are problematic in terms of their flowability, in which a controllable or regulatable metering device (30) is arranged in a feed duct (20) which ends in a filling shoe (10), characterized in that
- the metering device (30) has a motor-driven multi-compartment roll (35) which is surrounded by a casing (31, 32) and has at least four compartments (36), the horizontally or approximately horizontally aligned axis of rotation of the multi-compartment roll (35) being arranged transversely to the feed duct (20) and the diameter of the multi-compartment roll (35) in each case being more than twice the inside diameter or twice the width, measured transversely to the multi-compartment roll (35), of the upper part (21) of the feed duct (20), the said upper part opening into the casing (31, 32), and
- in that the length of the compartments (36) is greater than the bottom of a charge of the material to be compressed flowing out of the feed duct (20).

2. Feed device according to Claim 1, characterized in that the compartments (36) extend parallel to the axis of rotation and, at the base of the compartment, have an approximately semicircular cross-sectional contour, the compartment depth corresponding to at least half the maximum compartment width.

3. Feed device according to Claim 1, characterized in that the feed duct (20) encloses an angle of 20 to 50° to the vertical.

4. Feed device according to Claim 1, characterized in that the imaginary centre line of the feed duct (20) intersects the axis of rotation of the multi-compartment roll (35).

5. Feed device according to Claim 1, characterized in that the inner contour of the casing (31, 32) largely corresponds to the envelope contour of the multi-compartment roll (35).

6. Feed device according to Claim 1, characterized in that the multi-compartment roll (35) is driven by a DC motor (40) with a tachogenerator (41).

7. Feed device according to Claim 1, characterized in that the multi-compartment roll (35) is coupled to the DC motor (40) by a flexible transmission (45-47).

8. Feed device according to Claim 1, characterized in that a filling-level sensor (12) is arranged in the filling shoe (10).

9. Feed device according to at least one of the preceding claims, characterized in that the cross-sectional areas of the compartments (36) increase along the axis of rotation and in that part of the feed duct (20) arranged above the casing (31) is arranged there in such a way that it can be displaced sideways over the length of the casing (31).

## Revendications

1. Dispositif dans des machines à produire des comprimés pour l'alimentation en substances à comprimer, en particulier celles qui sont problématiques du point de vue de leur fluidité, dans lequel est agencé dans un canal d'alimentation (20) qui se termine par un sabot de remplissage (10), un dispositif de dosage de commande ou réglable (30), caractérisé en ce que
- le dispositif de dosage (30) présente un rouleau cellulaire (35) entraîné par moteur, entouré d'un boîtier (31, 32) avec au moins 4 cellules (36), l'axe de rotation orienté à l'horizontale ou approximativement à l'horizontale du rouleau cellulaire (35) étant agencé de manière transversale par rapport au canal d'alimentation (20) et le diamètre du rouleau cellulaire (35) étant respectivement plus grand que le double du diamètre intérieur ou que le double de la largeur mesurée de manière transversale par rapport au rouleau cellulaire (35) de la partie supérieure (21) du canal d'alimentation (20) débouchant dans le boîtier (31, 32) et en ce que
- la longueur des cellules (36) est plus grande que la base d'un déversement de substance à comprimer s'écoulant du canal d'alimentation (20).

2. Dispositif d'alimentation suivant la revendication 1, caractérisé en ce que les cellules (36) s'étendent parallèlement à l'axe de rotation et ont un contour transversal approximativement semi-circulaire au fond des cellules, la profondeur des cellules correspondant à au moins la moitié de la largeur maximale des cellules.

3. Dispositif d'alimentation suivant la revendication 1, caractérisé en ce que le canal d'alimentation (20) forme un angle de 20 à 50° par rapport à la verticale.

4. Dispositif d'alimentation suivant la revendication 1, caractérisé en ce que la ligne centrale imaginaire du canal d'alimentation (20) coupe l'axe de rotation du rouleau cellulaire (35).

5. Dispositif d'alimentation suivant la revendication 1, caractérisé en ce que le contour intérieur du boîtier (31, 32) correspond en grande partie au contour extérieur du rouleau cellulaire (35).

6. Dispositif d'alimentation suivant la revendication 1, caractérisé en ce que le rouleau cellulaire (35) est entraîné par un moteur à courant continu (40) avec un moteur-générateur tachymétrique (41).

7. Dispositif d'alimentation suivant la revendication 1, caractérisé en ce que le rouleau cellulaire (35) est couplé au moteur à courant continu (40) par un mécanisme d'entraînement (45-47).

8. Dispositif d'alimentation suivant la revendication 1, caractérisé en ce qu'un détecteur du niveau de remplissage (12) est agencé dans le sabot de remplissage (10).

9. Dispositif d'alimentation suivant au moins l'une des revendications précédentes, caractérisé en ce que les surfaces transversales des cellules (36) augmentent le long de l'axe de rotation et en ce qu'une partie du canal d'alimentation (20) agencé au-dessus du boîtier (31) y est agencée à déplacement latéral sur la longueur du boîtier (31).
